# EUROPÄISCHE PATENTSCHRIFT

(11) **EP 3 703 536 B1**
(45) Veröffentlichungstag und Bekanntmachung des Hinweises auf die Patenterteilung: **29.09.2021**
(21) Anmeldenummer: 18755474.6
(22) Anmeldetag: 16.08.2018
(51) Int. Cl.: A47C 27/06

(54) **MATRATZE**
MATTRESS
MATELAS

(30) Priorität: 31.10.2017 AT 4232017
(43) Veröffentlichungstag der Anmeldung: 09.09.2020
(73) Patentinhaber: Meusburger, Peter, 9493 Mauren (LI)
(72) Erfinder: Meusburger, Peter, 9493 Mauren (LI)
(74) Vertreter: Hofmann, Ralf U.
(86) Internationale Anmeldenummer: PCT/EP2018/072231
(87) Internationale Veröffentlichungsnummer: WO 2019/086155

(56) Entgegenhaltungen:
- JP-A- S54 159 059
- US-A- 2 049 550
- US-A- 5 896 604
- US-A1- 2016 015 183

## Beschreibung

Die Erfindung bezieht sich auf eine Matratze mit einem Matratzenkern, der eine Mehrzahl von elastisch eindrückbaren Kernelementen aufweist, von denen mindestens einige in ihrer Härte verstellbar sind, wobei die in ihrer Härte verstellbaren Kernelemente ein oberes Auflageteil mit einer oberen Auflagefläche, ein unteres Auflageteil mit einer unteren Auflagefläche und mindestens eine vorgespannte Feder aufweisen, von deren Vorspannkraft das obere und untere Auflageteil im gegenseitigen Abstand gehalten sind, wobei die Vorspannkraft der Feder verstellbar ist und mindestens eine Vorrichtung zur Begrenzung des maximalen Abstands zwischen dem oberen Auflageteil und dem unteren Auflageteil vorgesehen ist und wobei mindestens ein schräg stehendes stangen- oder plattenförmiges Verbindungsteil vorhanden ist, welches mit seinem oberen Ende am oberen Auflageteil verschwenkbar gelagert ist und sich mit seinem unteren Ende auf einer Abstützfläche abstützt, auf der das untere Ende gleitend oder rollend verschiebbar gelagert ist, oder welches mit seinem unteren Ende am unteren Auflageteil verschwenkbar gelagert ist und sich mit seinem oberen Ende an einer Abstützfläche abstützt, entlang von der das obere Ende gleitend oder rollend verschiebbar gelagert ist, wobei die Feder am Verbindungsteil oder einem hiermit verbundenen Teil angreift.

Matratzen sind in unterschiedlichen Ausbildungen bekannt. Beispielsweise weisen Federkernmatratzen mit einen Matratzenkern auf, der eine Vielzahl von Schraubenfedern besitzt. Oberhalb und unterhalb des Federkerns sind Polsterlagen, insbesondere aus Schaumstoff vorhanden. Ein Matratzenbezug bildet die äußere Hülle der Matratze.

Um den Bedürfnissen unterschiedlicher Benutzer zu entsprechen, werden Matratzen unterschiedlicher Festigkeit bzw. Härte angeboten. Es existieren auch bereits Ansätze, die Härte einer Matratze anpassbar auszubilden.

So geht aus der US 2003/009830 A1 eine Matratze mit mehreren, unterschiedlichen Körperregionen zugeordneten Schaumstoffelementen hervor, wobei die Härte eines Schaumstoffelements durch Einlassen oder Absaugen von Luft in eine das Schaumstoffelement luftdicht umgebende Hülle veränderbar ist. Nachteilig hierbei ist es u.a., dass die Höhe der einstellbaren Elemente von der eingestellten Härte abhängt. Sollen Zonen mit unterschiedlicher Härte eingestellt werden, führt dies zu unterschiedlichen Höhen der Schaumstoffelemente. Außerdem staut sich an einer luftundurchlässigen Lage Feuchtigkeit.

Aus der US 2010/064443 A1 geht eine Matratze mit einer Mehrzahl von querliegenden luftgefüllten Schlauchelementen hervor, wobei der Luftdruck der Elemente zur Einstellung der Härte der Matratze mittels einer Pumpe bzw. elektrisch ansteuerbaren Ventil veränderbar ist. Der Federungskomfort von aufgeblasenen Schlauchelementen ist aber begrenzt und es besteht die Gefahr eines Feuchtigkeitsstaus.

Aus der US 4,190,914 geht eine Matratze hervor, welche keine verschiedenen Zonen aufweist, also keinen Matratzenkern, der eine Mehrzahl von elastisch eindrückbaren Kernelementen aufweist, von denen mindestens einige in ihrer Härte verstellbar sind. Die dort gezeigte Matratze ist insgesamt in ihrer Härte verstellbar, wobei auf einem unteren Auflageteil eine Mehrzahl von Federn angeordnet ist, die sich mit ihrem oberen Ende an einem elastischen Element, insbesondere einem Maschendraht abstützen, wobei das untere Auflageteil anhebbar und absenkbar ausgebildet ist, um die Vorspannungen der Federn zu variieren.

Eine Matratze der eingangs genannten Art geht aus der US 2,049,550 A hervor. Im Ausführungsbeispiel gemäß den Fig. 8-10 sind stangenförmige Verbindungsteile vorhanden die an ihren unteren Enden verschwenkbar gelagert sind und sich mit ihren oberen Enden gegen Abstützflächen abstützen. An diesen stangenförmigen Verbindungsteilen greifen Federn an, deren Vorspannkraft verstellbar ist.

Aufgabe der Erfindung ist es eine vorteilhafte Matratze der eingangs genannten Art bereitzustellen, deren Härte einfach verstellbar ist und die mit einer hohen Stabilität ausgebildet werden kann. Erfindungsgemäß gelingt dies durch eine Matratze mit den Merkmalen des Anspruchs 1.

Die Matratze gemäß der Erfindung weist einen Matratzenkern mit in ihrer Härte verstellbaren Kernelementen auf, welche jeweils ein oberes Auflageteil mit einer oberen Auflagefläche und ein unteres Auflageteil mit einer unteren Auflagefläche besitzen. Außerdem weisen die verstellbaren Kernelemente jeweils mindestens eine vorgespannte Feder auf, von deren Vorspannkraft das obere und das untere Auflageteil im gegenseitigen Abstand gehalten sind. Zur Verstellung der Härte der Matratze im Bereich des jeweiligen verstellbaren Kernelements ist die Vorspannkraft der mindestens einen Feder des jeweiligen verstellbaren Kernelements verstellbar.

Es kann auf diese Weise eine einfache mechanische Verstellbarkeit von Kernelementen der Matratze ermöglicht werden. Außerdem können vorteilhafte Federeigenschaften der Kernelemente bereitgestellt werden und die Matratze kann eine hohe Langzeitstabilität aufweisen.

Oberhalb der oberen Auflagefläche ist vorteilhafterweise eine Polsterlage vorgesehen, welche ein elastisches Material aufweist, beispielsweise ein Schaumstoffmaterial und/oder Latexmaterial. Diese kann in herkömmlicher Weise ausgebildet sein.

In analoger Weise ist vorteilhafterweise unterhalb der unteren Auflagefläche eine Polsterlage vorgesehen, welche ein elastisches Material aufweist, beispielsweise einen Schaumstoff und/oder Latex. Diese kann in herkömmlicher Weise ausgebildet sein. Die Matratze kann somit auch in einer gewendeten Anordnung (sodass das obere Auflageteil unten liegt und das untere Auflageteil oben liegt) verwendet werden. Die oberen und unteren Polsterlagen können mit unterschiedlichen Eigenschaften ausgebildet werden, beispielsweise um eine Sommer- und eine Winterseite der Matratze bereitzustellen.

Bei der Matratze gemäß der Erfindung ist mindestens ein schrägstehendes stangen- oder plattenförmiges Verbindungsteil vorhanden, welches mit seinem oberen Ende am oberen Auflageteil verschwenkbar gelagert ist und sich mit seinem unteren Ende auf einer Abstützfläche abstützt, auf der das untere Ende gleitend oder rollend verschiebbar gelagert ist, oder welches mit seinem unteren Ende am unteren Auflageteil verschwenkbar gelagert ist und sich mit seinem oberen Ende an einer Abstützfläche abstützt, entlang von der das obere Ende gleitend oder rollend verschiebbar gelagert ist. Die Feder greift am Verbindungsteil oder einem hiermit verbundenen Teil an. Wird das obere Auflageteil in Richtung zum unteren Auflageteil eingedrückt, so wird das Verbindungsteil gegenüber dem Auflageteil, an dem es verschwenkbar gelagert ist, z. B. gegenüber dem oberen Auflageteil, unter Vergrößerung seiner Neigung verschwenkt, wobei das von der Schwenkachse abgelegene Ende, z. B. das untere Ende, des Verbindungsteils entlang der Abstützfläche gleitet oder abrollt. Diese Verschwenkung des Verbindungsteils erfolgt gegen die Kraft der das Verbindungsteil vorspannenden Feder.

Im unbelasteten Zustand der Matratze wird das Verbindungsteil erfindungsgemäß von der Feder gegen einen Anschlag gezogen (der die Abstützfläche somit begrenzt). Dadurch wird die minimale Neigung des Verbindungsteils und somit der maximale Abstand zwischen dem oberen Auflageteil und dem unteren Auflageteil begrenzt.

Zur Verstellung der Vorspannung der Feder kann ein motorisches Stellelement vorhanden sein, beispielsweise ein Elektromotor oder ein Elektrozylinder. So kann der Elektromotor z.B. eine Seiltrommel antreiben, von der ein mit einem Ende der Feder verbundenes Zugseil mehr oder weniger aufwickelbar ist. Eine mehr oder weniger starke Spannung der Feder, insbesondere über ein Zugseil, kann auch mittels eines vom Elektromotor angetriebenen Schraubgetriebes oder direkt mit dem bereits erwähnten Elektrozylinder erfolgen.

Stattdessen könnte auch ein manuell betätigbares Stellelement vorhanden sein, um die Vorspannung der Feder zu verstellen. So könnte eine Gewindespindel, an der ein an der Feder angreifendes Zugseil angebracht ist, mittels eines Handrades oder einer Handkurbel gedreht werden, um eine axiale Verstellung gegenüber einer Spindelmutter zu bewirken.

Die in ihrer Härte verstellbaren Kernelemente verlaufen vorzugsweise in Matratzen-Querrichtung, besonders bevorzugt über zumindest im Wesentlichen die gesamte Breite der Matratze (gegebenenfalls abgesehen von einem überstehenden Bereich der Polsterung und des Matratzenbezugs). Diese Kernelemente könnten somit auch als "Balkenelemente" bezeichnet werden. In Längsrichtung der Matratze sind mehrere derartige Kernelemente vorhanden.

Neben in ihrer Härte verstellbaren Kernelementen kann der Matratzenkern auch nicht verstellbare elastisch eindrückbare Kernelemente aufweisen. Diese können an für den Schlafkomfort weniger kritischen Stellen angeordnet sein, beispielsweise im Bereich des Kopf- und/oder Fußendes der Matratze. Auch zwischen verstellbaren Kernelementen können nicht verstellbare Kernelemente vorhanden sein.

Weitere Vorteile und Einzelheiten der Erfindung werden im Folgenden anhand der beiliegenden Zeichnung erläutert. In dieser zeigen:
Fig. 1 einen schematischen Längsschnitt durch eine Ausführungsbeispiel einer Matratze gemäß der Erfindung;
Fig. 2 eine Draufsicht auf den Matratzenkern;
Fig. 3 eine Ansicht eines verstellbaren Kernelements (Blickrichtung A in Fig. 2);
Fig. 4 eine Seitenansicht des elektrischen Stellmotors mit der Kabeltrommel;
Fig. 5 ein verstellbares Kernelement gemäß einer zweiten Ausführungsform der Erfindung in einer Darstellung analog Fig. 3;
Fig. 6 ein verstellbares Kernelement gemäß einer dritten Ausführungsform der Erfindung in einer Darstellung analog Fig. 3;
Fig. 7 ein verstellbares Kernelement gemäß einer vierten Ausführungsform der Erfindung in einer Darstellung analog Fig. 3;
Fig. 8 ein verstellbares Kernelement gemäß einer fünften Ausführungsform der Erfindung in einer Darstellung analog Fig. 3;
Fig. 9 eine Seitenansicht der unteren Abschnitte der Verbindungsteile mit dem Zugseil.

Fig. 1 zeigt eine schematische Prinzipdarstellung einer Matratze gemäß der Erfindung im Längsschnitt. Der Schnitt verläuft also parallel zur in Fig. 2 eingezeichneten Blickrichtung A. Die Kernelemente 5, 6 sind in Fig. 1 aber nur schematisch als Rechtecke (nach Art von "black boxes") dargestellt.

Die Matratze weist einen Matratzenkern 1 auf, der von den Kernelementen 5, 6 gebildet wird. Oberhalb der Kernelemente 5, 6 befindet sich eine durchgehende obere Polsterlage 2, unterhalb der Kernelemente 5, 6 eine durchgehende untere Polsterlage 3.

Der Matratzenkern 1 und die Polsterlage 2, 3 werden von einem Matratzenbezug 4 umhüllt, der die Außenseite der Matratze bildet.

Wenn im Rahmen dieser Schrift von "oben" und "unten" die Rede ist, so bezieht sich das auf eine mögliche Gebrauchslage der Matratze, und zwar insbesondere auf die in den Figuren dargestellte Gebrauchslage. Im Ausführungsbeispiel kann die Matratze aber auch in der umgedrehten Gebrauchslage benutzt werden, wobei sich "oben" und "unten" vertauschen.

In Fig. 2 ist der Matratzenkern 1 in Draufsicht dargestellt. Es ist ersichtlich, dass sich die Kernelemente 5, 6, welche den Matratzenkern 1 ausbilden, alle über die gesamte Breite des Matratzenkerns 1 erstrecken. Es könnten sich aber mehrere oder alle der Kernelemente 5 und/oder 6 nur über einen Teil der Breite der Matratze erstrecken, sodass bezogen auf die Breite der Matratze zwei oder mehr Kernelemente 5 und/oder 6 nebeneinander angeordnet sind.

Im Ausführungsbeispiel weist der Matratzenkern 1 sowohl Kernelemente 5 auf, deren Härte nicht verstellbar ist, als auch Kernelemente 6, deren Härte verstellbar ist. Es könnten aber auch nur verstellbare Kernelemente 6 vorhanden sein.

Die Ausbildung der verstellbaren Kernelemente 6 geht aus den Fig. 3 und 4 genauer hervor. Die verstellbaren Kernelemente 6 weisen jeweils ein in sich starres oberes Auflageteil 7 mit einer oberen Auflagefläche 8 und ein in sich starres unteres Auflageteil 9 mit einer unteren Auflagefläche 10 auf. Die voneinander weg gerichteten Auflageflächen 8, 10 sind eben ausgebildet und weisen rechteckige Formen auf, die in Draufsicht gesehen deckungsgleich sind.

Die oberen Auflageflächen 8 der oberen Auflageteile 7 aller Kernelemente 5, 6 des Matratzenkerns 1 liegen in einer gemeinsamen Ebene. Ebenso liegen die unteren Auflageflächen 10 der unteren Auflageteile 9 aller Kernelemente 5,6 in einer gemeinsamen Ebene.

Am oberen Auflageteil 7 ist ein erstes und ein zweites Verbindungsteil 11, 12 verschwenkbar gelagert. Die Schwenkachsen 13, 14 liegen parallel zur Längserstreckung der Matratze (also parallel zur Blickrichtung A). Die Verbindungsteile 11, 12 können stangenförmig oder plattenförmig (mit Breitenerstreckungen in Richtung der Längserstreckung der Matratze) ausgebildet sein.

An ihren unteren Enden weisen die Verbindungsteile 11, 12 Rollen 15, 16 auf, mit denen sie auf einer jeweiligen Abstützfläche 17, 18 aufliegen.

Anstelle von Rollen wären grundsätzlich, aber weniger bevorzugt, auch Gleitteile denkbar und möglich, mit denen die Verbindungsteile 11, 12 auf den Abstützflächen 17, 18 aufliegen, welche dann Gleitflächen bilden.

Die Abstützflächen 17, 18 werden im Ausführungsbeispiel von separaten Abstützteilen 9b, 9c gebildet, welche an einem plattenförmigen Basisteil 9a des unteren Abstützteils 9 angebracht sind.

Denkbar und möglich wäre es auch, dass separate Abstützteile entfallen und die Abstützflächen 17, 18 direkt von der dem oberen Auflageteil 7 zugewandten Oberfläche des Basisteils 9a gebildet werden.

Die Verbindungsteile 11, 12 stehen schräg, sind also gegenüber der Vertikalen geneigt, und zwar gegensinnig. Die geringsten Neigungen weisen die Verbindungsteile 11, 12 im unbelasteten Zustand der Matratze auf, in welchem das obere und untere Auflageteil 7, 9 den größtmöglichen Abstand voneinander aufweisen. Beim Eindrücken des oberen Auflageteils 7 in Richtung zum unteren Auflageteil 9 vergrößert sich die Neigung der Verbindungsteile 11, 12 durch Verschwenkung um ihre jeweilige Schwenkachse 13, 14 und Abrollen der jeweiligen Rolle 15, 16 entlang der jeweiligen Abstützfläche 17, 18.

Im unbelasteten Zustand der Matratze sind die Verbindungsteile 11, 12 vorzugsweise um einen jeweiligen Winkel 19, 20 gegenüber der Vertikalen geneigt, der im Bereich zwischen 10° und 40° liegt.

Im unbelasteten Zustand der Matratze liegen die unteren Enden der Verbindungsteile 11, 12, im Ausführungsbeispiel also die Rollen 15, 16 an den Anschlägen 21, 22 an, welche die Abstützflächen 17, 18 begrenzen. Die Verbindungsteile 11, 12 werden mittels Federn 23, 24 mit ihren unteren Enden gegen die Anschläge 21, 22 gezogen.

Die Federn 23, 24 stehen somit mit einem ihrer Enden mit dem jeweiligen Verbindungsteil 11, 12 in Verbindung (im Abstand von der jeweiligen Schwenkachse 13, 14) und mit ihrem anderen Ende mit einem Stellelement 25, beispielsweise wie dargestellt über Zugseile 27, 28 mit einem für beide Verbindungsteile 11, 12 gemeinsamen Stellelement 25.

Im Ausführungsbeispiel handelt es sich beim Stellelement um einen Elektromotor, insbesondere Schrittmotor. Von diesem Elektromotor kann eine Seiltrommel 26 gedreht werden, um die Zugseile 27, 28 mehr oder weniger auf die Seiltrommel 26 aufzuwickeln oder von dieser abzuwickeln.

Zur Verdeutlichung der unterschiedlichen Vorspannungen der Federn 23, 24 ist in Fig. 3 oberhalb der Federn 23, 24 ein stärker vorgespannter Zustand der Federn 23, 24 mit punktierten Linien angedeutet.

Eine Steuerung zur Ansteuerung des motorischen Stellelements 25 ist in den Fig. 3 und 4 der Einfachheit halber nicht dargestellt. Die Ansteuerung des Stellelements 25 kann kabelgebunden oder kabellos erfolgen.

Durch den Einsatz von Sensoren könnte die Ansteuerung des Stellelements 25 aber auch komplett vollautomatisch erfolgen.

Die Anschläge 21, 22 liegen an den einander zugewandten Enden der Abstützflächen 17, 18. An den voneinander abgewandten Enden der Abstützflächen 17, 18 sind weitere Anschläge 31, 32 vorhanden, welche die maximale Schrägstellung der Verbindungsteile 11, 12 und somit das maximale Eindrücken des oberen Auflageteils 7 in Richtung zum unteren Auflageteil 9 begrenzen.

Im Ausführungsbeispiel sind die beiden Verbindungsteile 11, 12 derart gegensinnig geneigt, dass ihre oberen Enden näher beieinander liegen als ihre unteren Enden. Umgekehrte gegensinnige Neigungen, so dass also ihre oberen Enden weiter auseinander liegen als ihre unteren Enden (vgl. auch Fig. 5) sind aber ebenso möglich.

Im Bereich der beiden Seitenränder der Kernelemente 6, 8 sind zwischen dem oberen und dem unteren Auflageteil 7, 8 im Weiteren Druckfedern 29, 30 angeordnet. Durch diese wird eine zusätzliche Stabilität der Anordnung, beispielsweise gegen ein seitliches Verkippen, erreicht. Die Federkonstanten der Druckfedern 29, 30 sind aber relativ weich, um die Verstellmöglichkeiten des Kernelements 6 nicht wesentlich zu beeinträchtigen.

Zusätzlich zu verstellbaren Kernelementen 6 weist der Matratzenkern 1 im Ausführungsbeispiel, wie bereits erwähnt, auch nicht verstellbare Kernelemente 5 auf. Beispielsweise können diese derart ausgebildet sein, dass sie ein oberes und ein unteres plattenförmiges Auflageteil und dazwischen angeordnete Druckfedern aufweisen.

Die nicht verstellbaren Kernelemente 5 weisen entsprechend den Fig. 1 und 2 größere Breiten als die verstellbaren Kernelemente 6 auf. Stattdessen könnten die nicht verstellbaren Kernelemente 5 auch die gleichen Breiten oder kleinere Breiten als die verstellbaren Kernelemente 6 aufweisen.

Entsprechend Fig. 1 und 2 weisen die verstellbaren Kernelemente 6 alle die gleiche Breite auf, ebenso die nicht verstellbaren Kernelemente 5. Stattdessen könnten die verstellbaren Kernelemente 6 und/oder die nicht verstellbaren Kernelemente 5 auch unterschiedliche Breiten aufweisen.

Das, insbesondere als Elektromotor, ausgebildete Stellelement 25 könnte auch am oberen Auflageteil 7 angeordnet sein.

Wenn die Matratze in der im Vergleich zu Fig. 3 umgekehrten Lage angeordnet ist, wird somit aus dem oberen Auflageteil 7 das untere Auflageteil und aus dem unteren Auflageteil 9 das obere Auflageteil. Die Verbindungsteile 11, 12 sind dann mit ihren unteren Enden am unteren Auflageteil verschwenkbar gelagert und stützen sich mit ihren oberen Enden an einer Abstützfläche 17, 18 ab, entlang von welcher das obere Ende gleitend oder rollend verschiebbar gelagert ist.

Auch bei den im Folgenden beschriebenen weiteren Ausführungsbeispielen ist eine solche Vertauschung von "unten" und "oben" denkbar und möglich.

Ein zweites Ausführungsbeispiel eines verstellbaren Kernelements ist in Fig. 5 dargestellt. Abgesehen von den im Folgenden beschriebenen Unterschieden entspricht die Ausbildung derjenigen des ersten Ausführungsbeispiels und die Beschreibung zum ersten Ausführungsbeispiel ist insoweit analog heranziehbar.

Bei diesem Ausführungsbeispiel ist die gegensinnige Neigung der beiden Verbindungsteile 11, 12 so, dass deren oberen Enden weiter voneinander entfernt sind als ihre unteren Enden. Entsprechend liegen die Anschläge 21, 22 an den voneinander abgewandten Enden der Abstützflächen 17, 18. Die Abstützflächen werden hier von der dem oberen Auflageteil 7 zugewandten Oberfläche eines einzelnen Abstützteils 9b gebildet. Im mittleren Bereich befindet sich ein Anschlagstück 9d, welches die Anschläge 31, 32 zur Begrenzung der maximalen Neigung der Verbindungsteile 11, 12 ausbildet.

Die Neigung der Verbindungsteile 11, 12 könnte aber auch entsprechend derjenigen des ersten Ausführungsbeispiels ausgebildet sein.

Von den Federn 23, 24 werden die unteren Enden der Verbindungsteile 11, 12 wiederum gegen die Anschläge 21, 22 gezogen. Die anderen Enden der Federn stehen wiederum mit einem Stellelement 25 in Verbindung. Dieses wird hier von einem Elektrozylinder (=Elektrohubzylinder) gebildet. An der Hubstange dieses Elektrozylinders ist ein Joch 34 angebracht, an welchem das Ende der Feder 24 direkt befestigt ist. Die andere Feder 23 steht mit ihrem vom Verbindungsteil 11 abgelegenen Ende über ein Zugseil 27, welches über eine Umlenkrolle 35 (oder Umlenktrommel) geführt ist, mit dem Joch 34 in Verbindung.

Durch Verstellung des Elektrozylinders können die Vorspannungen der Federn 23, 24 verstellt werden, wodurch die Härte des Kernelements 6 verstellt werden kann.

Ein drittes Ausführungsbeispiel eines verstellbaren Kernelements ist in Fig. 6 dargestellt. Abgesehen von den im Folgenden beschriebenen Unterschieden entspricht die Ausbildung derjenigen des ersten Ausführungsbeispiels und die Beschreibung zum ersten Ausführungsbeispiel ist insoweit analog heranziehbar.

In diesem Ausführungsbeispiel sind die von den Verbindungsteilen 11, 12 abgelegenen Enden der Federn 23, 24 über ein an beiden Federn 23, 24 angreifendes Zugseil 27 verbunden, welches über Umlenkrollen 36, 37 geführt ist. Zwischen den Umlenkrollen ist als Stellelement 25 ein Elektrozylinder angeordnet, dessen Hubstange rechtwinkelig zur geradlinigen Verbindung zwischen den beiden Federn 23, 24 verstellbar ist und über deren Ende das Zugseil 27 geführt ist. Durch Verstellung des Elektrozylinders kann wiederum die Vorspannung der Federn 23, 24 verändert werden.

Ein viertes Ausführungsbeispiel eines verstellbaren Kernelements ist in Fig. 7 dargestellt. Abgesehen von den im Folgenden beschriebenen Unterschieden entspricht die Ausbildung derjenigen des ersten Ausführungsbeispiels und die Beschreibung zum ersten Ausführungsbeispiel ist insoweit analog heranziehbar.

Beim vierten Ausführungsbeispiel ist als Stellelement 25 wieder ein Elektromotor vorgesehen, der hier aber über ein Schraubgetriebe (=Spindelhubgetriebe) auf die Federn 23, 24 einwirkt. Die vom Elektromotor angetriebene Spindel 38 weist einen Abschnitt 38a mit einem Rechtsgewinde und einen Abschnitt 38b mit einem Linksgewinde auf. Auf den Gewindeabschnitten der Spindel sind Muttern 39, 40 angeordnet, welche verdrehgesichert sind, beispielsweise indem sie eine von einem Führungsstab 41 durchsetzte Bohrung aufweisen. An den Muttern 39, 40 sind die von den Verbindungsteilen 11, 12 abgelegenen Enden der Federn 23, 24 angebracht.

Durch Drehung der Spindel mit dem Stellelement 25 kann die Vorspannung der Federn 23, 24 verändert werden.

Bei diesem Ausführungsbeispiel könnte anstelle des Elektromotors als Stellelement 25 in einfacher Weise ein Handrad zur manuellen Verstellung der Härte des Kernelements 6 vorgesehen sein.

Ein fünftes Ausführungsbeispiel eines verstellbaren Kernelements ist in den Fig. 8 und 9 dargestellt. Abgesehen von den im Folgenden beschriebenen Unterschieden entspricht die Ausbildung derjenigen des ersten Ausführungsbeispiels und die Beschreibung zum ersten Ausführungsbeispiel ist insoweit analog heranziehbar.

In diesem Ausführungsbeispiel verlaufen die beiden Verbindungsteile 11, 12 in der Ansicht von Fig. 8 gesehen gekreuzt, aber im gegenseitigen Abstand voneinander, vgl. Fig. 9.

Das untere Auflageteil 9 ist hier einstückig (nur vom Basisteil 9a der vorausgehenden Ausführungsbeispiele) ausgebildet und die innere Oberfläche des unteren Auflageteils 9 bildet hier direkt die Abstützflächen 17, 18 für die Verbindungsteile 11, 12.

Die Rollen 15, 16 werden im unbelasteten Zustand des Kernelements 6 von einer einzelnen Feder 23 gegen die Anschläge 21, 22 gezogen. Hierzu ist ein Zugseil 27 am ersten Verbindungsteil 11 angebracht und läuft über eine Umlenktrommel 42 (oder Umlenkrolle), die am anderen Verbindungsteil 12 angebracht ist. Das andere Ende des Zugseils 27 ist mit dem einen Ende der Feder 23 verbunden, deren anderes Ende mit dem Stellelement 25 verbunden ist, welches beispielsweise wiederum von einem Elektrozylinder gebildet wird.

Durch die Erfindung wird eine kostengünstige, wirkungsvolle und unkomplizierte Einstellmöglichkeit für die Steifigkeit einer Matratze bzw. eines Matratzenkerns bereitgestellt. Die Funktionsfähigkeit wird über einen langen Zeitraum bei unterschiedlichen Einstellungen und Belastungen gewährleistet.

**Legende zu den Hinweisziffern:**

| | | | |
|---|---|---|---|
| 1 | Matratzenkern | 25 | Stellelement |
| 2 | Polsterlager | 26 | Seiltrommel |
| 3 | Polsterlager | 27 | Zugseil |
| 4 | Matratzenbezug | 28 | Zugseil |
| 5 | Kernelement, nicht verstellbar | 29 | Druckfeder |
| 6 | Kernelement, verstellbar | 30 | Druckfeder |
| 7 | oberes Auflageteil | 31 | Anschlag |
| 8 | obere Auflagefläche | 32 | Anschlag |
| 9 | unteres Auflageteil | 34 | Joch |
| 9a | Basisteil | 35 | Umlenkrolle |
| 9b | Abstützteil | 36 | Umlenkrolle |
| 9c | Abstützteil | 37 | Umlenkrolle |
| 9d | Anschlagstück | 38 | Spindel |
| 10 | untere Auflagefläche | 38a | Abschnitt |
| 11 | erstes Verbindungsteil | 38b | Abschnitt |
| 12 | zweites Verbindungsteil | 39 | Mutter |
| 13 | Schwenkachse | 40 | Mutter |
| 14 | Schwenkachse | 41 | Führungsstab |
| 15 | Rolle | 42 | Umlenktrommel |
| 16 | Rolle | | |
| 17 | Abstützfläche | | |
| 18 | Abstützfläche | | |
| 19 | Winkel | | |
| 20 | Winkel | | |
| 21 | Anschlag | | |
| 22 | Anschlag | | |
| 23 | Feder | | |
| 24 | Feder | | |

## Patentansprüche

1. Matratze mit einem Matratzenkern (1), der eine Mehrzahl von elastisch eindrückbaren Kernelementen (5, 6) aufweist, von denen mindestens einige in ihrer Härte verstellbar sind, wobei die in ihrer Härte verstellbaren Kernelemente (6) ein oberes Auflageteil (7) mit einer oberen Auflagefläche (8), ein unteres Auflageteil (9) mit einer unteren Auflagefläche (10) und mindestens eine vorgespannte Feder (23, 24) aufweisen, von deren Vorspannkraft das obere und untere Auflageteil (7, 9) im gegenseitigen Abstand gehalten sind, wobei die Vorspannkraft der Feder (23, 24) verstellbar ist und mindestens eine Vorrichtung zur Begrenzung des maximalen Abstands zwischen dem oberen Auflageteil (7) und dem unteren Auflageteil (9) vorgesehen ist und wobei mindestens ein schräg stehendes stangen- oder plattenförmiges Verbindungsteil (11, 12) vorhanden ist, welches mit seinem oberen Ende am oberen Auflageteil (7) verschwenkbar gelagert ist und sich mit seinem unteren Ende auf einer Abstützfläche (17, 18) abstützt, auf der das untere Ende gleitend oder rollend verschiebbar gelagert ist, oder welches mit seinem unteren Ende am unteren Auflageteil verschwenkbar gelagert ist und sich mit seinem oberen Ende an einer Abstützfläche (17, 18) abstützt, entlang von der das obere Ende gleitend oder rollend verschiebbar gelagert ist, wobei die Feder (23, 24) am Verbindungsteil (11, 12) oder einem hiermit verbundenen Teil angreift, **dadurch gekennzeichnet, dass** die Feder (23, 24) das Verbindungsteil (11, 12) im unbelasteten Zustand der Matratze gegen einen die Abstützfläche (17, 18) begrenzenden Anschlag (21, 22) zieht.

2. Matratze nach Anspruch 1, **dadurch gekennzeichnet, dass** das Verbindungsteil (11, 12) im unbelasteten Zustand einen Winkel im Bereich zwischen 10° und 40° mit der Vertikalen einschließt.

3. Matratze nach Anspruch 1 oder 2, **dadurch gekennzeichnet, dass** erste und zweite gegensinnig geneigte Stangen- oder plattenförmige Verbindungsteile (11, 12) vorhanden sind, welche von der mindestens einen vorgespannten Feder (23, 24) beaufschlagt sind und welche jeweils mit ihrem oberen Ende am oberen Auflageteil (7) verschwenkbar gelagert sind und sich mit ihrem unteren Ende auf einer jeweiligen Abstützfläche (17, 18) abstützen, auf der ihr unteres Ende gleitend oder rollend verschiebbar gelagert ist, oder welche jeweils mit ihrem unteren Ende am unteren Auflageteil verschwenkbar gelagert sind und sich mit ihrem oberen Ende an einer jeweiligen Abstützfläche (17, 18) abstützen, entlang von der ihr oberes Ende gleitend oder rollend verschiebbar gelagert ist.

4. Matratze nach einem der Ansprüche 1 bis 3, **dadurch gekennzeichnet, dass** ein motorisches Stellelement (25) zur Verstellung der Vorspannung der mindestens einen Feder (23, 24) vorhanden ist.

5. Matratze nach Anspruch 4, **dadurch gekennzeichnet, dass** das Stellelement (25) ein Elektromotor oder ein Elektrozylinder ist, welcher mit einem Ende der mindestens einen Feder (23, 24) in Verbindung steht.

6. Matratze nach Anspruch 4, **dadurch gekennzeichnet, dass** ein manuell betätigbares Stellelement (25) zur Verstellung der Vorspannung der mindestens einen Feder (23, 24) vorhanden ist.

7. Matratze nach einem der Ansprüche 1 bis 6, **dadurch gekennzeichnet, dass** sich die obere und untere Auflagefläche des oberen und unteren Auflageteils (7, 9) eines jeweiligen verstellbaren Kernelements (6) über die gesamte Breite des Matratzenkerns (1) erstrecken.

8. Matratze nach einem der Ansprüche 1 bis 7, **dadurch gekennzeichnet, dass** das obere und das untere Auflageteil (7, 9) starr sind.

## Claims

1. Mattress with a mattress core (1) which has a plurality of elastically compressible core elements (5, 6), of which at least some are adjustable in respect of the hardness thereof, wherein the core elements (6) which are adjustable in respect of the hardness thereof have an upper bearing part (7) with an upper bearing surface (8), a lower bearing part (9) with a lower bearing surface (10) and at least one pretensioned spring (23, 24), by the pretensioning force of which the upper and lower bearing part (7, 9) are held at a distance from one another, wherein the pretensioning force of the spring (23, 24) is adjustable and at least one device for limiting the maximum distance between the upper bearing part (7) and the lower bearing part (9) is provided and wherein at least one obliquely positioned, rod- or plate-shaped connecting part (11, 12) is present which is mounted pivotably with its upper end on the upper bearing part (7) and is supported with its lower end on a supporting surface (17, 18), on which the lower end is mounted so as to be displaceable in a sliding or rolling manner, or which is mounted pivotably with its lower end on the lower bearing part and is supported with its upper end on a supporting surface (17, 18), along from which the upper end is mounted displaceably in a sliding or rolling manner, wherein the spring (23, 24) engages on the connecting part (11, 12) or a part connected thereto, **characterised in that** the spring (23, 24) pulls the connecting part (11, 12), in the unloaded state of the mattress, against a stop (21, 22) which delimits the supporting surface (17, 18).

2. Mattress according to Claim 1, **characterised in that** the connecting part (11, 12), in the unloaded state, encloses an angle in the range between 10° and 40° with the vertical.

3. Mattress according to Claim 1 or 2, **characterised in that** there are present first and second connecting parts (11, 12) which are inclined in opposite directions, are rod- or plate-shaped, are acted upon by the at least one pretensioned spring (23, 24), are pivotably mounted in each case with their upper end on the upper bearing part (7) and are supported with their lower end on a respective supporting surface (17, 18), on which their lower end is mounted so as to be displaceable in a sliding or rolling manner, or which are mounted pivotably in each case with their lower end on the lower bearing part and are supported with their upper end on a respective supporting surface (17, 18), along from which their upper end is mounted displaceably in a sliding or rolling manner.

4. Mattress according to any one of Claims 1 to 3, **characterised in that** a motor-driven actuator (25) is present for adjustment of the pretensioning of the at least one spring (23, 24).

5. Mattress according to Claim 4, **characterised in that** the actuator (25) is an electric motor or an electric cylinder which is connected to one end of the at least one spring (23, 24).

6. Mattress according to Claim 4, **characterised in that** a manually actuable actuator (25) is present for adjustment of the pretensioning of the at least one spring (23, 24).

7. Mattress according to any one of Claims 1 to 6, **characterised in that** the upper and lower bearing surface of the upper and lower bearing part (7, 9) of a respectively adjustable core element (6) extend over the entire width of the mattress core (1).

8. Mattress according to any one of Claims 1 to 7, **characterised in that** the upper and the lower bearing part (7, 9) are rigid.

## Revendications

1. Sommier comportant un cœur de sommier (1) ayant un ensemble d'éléments de cœur (5, 6), élastiques, qui peuvent être comprimés, et dont au moins certains sont de dureté réglable,
les éléments de cœur (6) de dureté réglable ayant une pièce d'appui (7) supérieure avec une surface d'appui supérieure (8), une pièce d'appui inférieure (9) avec une surface d'appui inférieure (10) et au moins un ressort précontraint (23, 24) dont la précontrainte maintient la pièce d'appui supérieure et la pièce d'appui inférieure (7, 9) dans un écart réciproque,
la précontrainte des ressorts (23, 24) étant réglable et il est prévu au moins un dispositif pour limiter l'écart maximum entre la pièce d'appui supérieure (7) et la pièce d'appui inférieure (9), et
- au moins une pièce de liaison (11, 12), inclinée, en forme de tige ou de plaque dont l'extrémité supérieure est montée pivotante sur la pièce d'appui supérieure (7) et qui s'appuie par son extrémité inférieure sur une surface de support (17, 18) recevant l'extrémité inférieure en glissement ou en roulement ou l'extrémité inférieure étant montée pivotante sur la pièce d'appui inférieure et s'appuyant par son extrémité supérieure contre une surface d'appui (17, 18) le long de laquelle l'extrémité supérieure peut glisser ou coulisser en roulant,
- les ressorts (23, 24) agissant sur la pièce de liaison (11, 12) ou sur une pièce reliée à celle-ci,
sommier **caractérisé en ce que**
les ressorts (23, 24) de la pièce de liaison (11, 12), à l'état non sollicité du sommier, tirent contre une butée (21, 22) qui délimite la surface de support (17, 18).

2. Sommier selon la revendication 1,
**caractérisé en ce que**
la pièce de liaison (11, 12) à l'état non sollicité fait un angle compris entre 10° et 40° avec la direction verticale.

3. Sommier selon la revendication 1 ou 2,
**caractérisé en ce que**
il comporte des première et seconde pièces de liaison (11, 12) en forme de tige ou de plaque qui sont inclinées en sens opposé et sont sollicitées par au moins un ressort précontraint (23, 24) et par leur extrémité supérieure, elles sont montées pivotantes sur la pièce d'appui supérieure (7) et elles s'appuient par leur extrémité inférieure sur une surface de support (17, 18) respective, sur laquelle leur extrémité inférieure glisse ou coulisse en roulant, ou
avec leur extrémité inférieure elles sont montées pivotantes sur la pièce d'appui inférieure et s'appuient par leur extrémité supérieure contre une surface d'appui (17, 18), le long de laquelle leur extrémité supérieure glisse ou coulisse en roulant.

4. Sommier selon l'une des revendications 1 à 3,
**caractérisé en ce qu'**
il comporte un élément de réglage motorisé (25) pour régler la précontrainte d'au moins un ressort (23, 24).

5. Sommier selon la revendication 4,
**caractérisé en ce que**
l'élément de réglage (25) est un moteur électrique ou un vérin électrique relié par une extrémité à au moins un ressort (23, 24).

6. Sommier selon la revendication 4,
**caractérisé en ce qu'**
il comporte un élément de réglage (25) à commande manuelle pour régler la précontrainte d'au moins un ressort (23, 24).

7. Sommier selon l'une des revendications 1 à 6,
**caractérisé en ce que**
la surface d'appui supérieure et la surface d'appui inférieure de la pièce d'appui supérieure et de la pièce d'appui inférieure (7, 9) d'un élément de cœur (6) réglable, respectif, s'étendent sur toute la largeur du cœur de sommier (1).

8. Sommier selon l'une des revendications 1 à 7,
**caractérisé en ce que**
la pièce d'appui supérieure et la pièce d'appui inférieure (7, 9) sont rigides.
